# FASCICULE DE BREVET EUROPEEN

(11) **EP 0 337 852 B1**
(45) Date de publication et mention de la délivrance du brevet: **04.09.1991**
(21) Numéro de dépôt: 89400929.9
(22) Date de dépôt: 05.04.1989
(51) Int. Cl.: F01D 25/30, F01D 25/16

(54) **Carter d'échappement de turbomachine à dispositif de régulation thermique**
Abgaskanal für eine Turbomaschine mit thermischer Regelung
Thermaly regulated exhaust channel for a turbo machine

(30) Priorité: 13.04.1988 FR 8804860
(43) Date de publication de la demande: 18.10.1989
(73) Titulaire: SOCIETE NATIONALE D'ETUDE ET DE CONSTRUCTION DE MOTEURS D'AVIATION, "S.N.E.C.M.A.", F-75015 Paris (FR)
(72) Inventeur: Guimier, Michel Serge, FR-77720 - Mormant (FR); Kapala, Patrick, FR-77410 - Claye Souilly (FR); Paris, Philippe, F-77350 - Le Mée Sur Seine (FR)
(74) Mandataire: Moinat, François

(56) Documents cités:
- CH-A- 512 664
- FR-A- 1 360 000
- US-A- 3 704 075
- US-A- 4 321 007

## Description

La présente invention concerne un carter d'échappement de turbomachine, à structure monobloc, muni d'un dispositif de régulation thermique.

Il est fréquent dans la construction des turbomachines de prévoir à la sortie de la turbine un carter d'échappement à structure monobloc comportant des bras de liaison entre une partie annulaire externe et une partie annulaire interne, entre lesquelles est ménagé un canal de circulation des gaz chauds. Parmi les applications visées par l'invention, c'est notamment le cas pour un ensemble aéronautique de propulsion comportant un générateur de gaz suivi de turbines libres associées, dans lequel la continuité de la veine aérodynamique de circulation des gaz chauds est assurée par un ensemble du type précité qui est dénommé dans ce cas structure inter-turbine. Cet ensemble monobloc, constitué par exemple d'une pièce de fonderie coulée, est formé dans ce cas de quatre viroles coaxiales reliées par une pluralité de bras profilés: une virole externe qui délimite extérieurement le moteur à ce niveau, deux viroles intermédiaires qui délimitent extérieurement et intérieurement la veine de gaz et une virole interne caissonnée formant le moyeu ou le support de centrage de l'ensemble de la structure. En cours de fonctionnement de la turbomachine, des gradients thermiques importants apparaissent dans cette structure inter-turbine entre les parties intermédiaires qui sont en contact direct avec le flux des gaz chauds sortant des turbines du générateur de gaz et notamment le moyeu interne qui reste relativement froid. Ces gradients thermiques, à l'origine de contraintes mécaniques élevées et notamment sous forme de chocs thermiques lors des phases transitoires de fonctionnement de la turbomachine, telles que le décollage dans les applications aéronautiques, sont préjudiciables à une tenue correcte des pièces en service. Des tentatives de solution, prévoyant par exemple, d'assurer un réchauffage du moyeu par prélèvement d'air de veine circulant dans les bras de liaison se sont révélées insuffisantes. L'invention vise à résoudre ces problèmes, tout en évitant de pénaliser le cycle thermodynamique pendant des phases de fonctionnement stabilisé de la turbomachine, notamment en régime de croisière dans les applications aéronautiques et dans ce but, en limitant les périodes de prélèvement aux phases de fonctionnement transitoire durant lesquelles un réchauffage du moyeu interne de la structure monobloc est utile. Ces résultats sont obtenus au moyen d'un dispositif de régulation thermique que l'invention prévoit d'adjoindre à la structure monobloc qui est connue en soi. Par suite, un tel carter d'échappement de turbomachine est caractérisé en ce qu'il est associé à un dispositif de régulation thermique constitué d'un tube de prélèvement de gaz dont une première extrémité fixe est en communication avec ladite veine de gaz chauds et dont une seconde extrémité pénètre dans le caisson formé par le moyeu de manière à ce que le débit de gaz prélevé soit régulé par la variation du jeu j entre la seconde extrémité de tube et la paroi coopérante de moyeu, qui résulte des déplacements radiaux relatifs entre lesdits tube et moyeu provenant de leur état thermique.

Selon des dispositions avantageuses de l'invention, ladite première extrémité de tube est fixée sur ladite virole intermédiaire interne et coopère avec un trou de prélèvement ménagé sur ladite virole, ledit tube traverse un passage de guidage coulissant constitué par un orifice ménagé sur la partie radialement externe dudit moyeu et ladite seconde extrémité de tube comporte une collerette qui fait face à un bloc placé dans la partie radialement interne dudit moyeu.

En outre, un moyen complémentaire peut être associé audit bloc, permettant de régler la position radiale du bloc et en conséquence de fixer le jeu jₒ existant à froid entre ladite collerette et la face coopérante dudit bloc.

D'autres caractéristiques et avantages de l'invention seront mieux compris à la lecture de la description qui va suivre d'un mode de réalisation, en référence aux dessins annexés sur lesquels:

- ―: la figure 1 représente une vue schématique, en coupe longitudinale par un plan passant par l'axe de rotation d'une turbomachine, d'un carter d'échappement de turbomachine ou structure inter-turbine associé à un dispositif de régulation thermique conforme à l'invention;
- ―: la figure 2 représente dans une vue schématique un détail agrandi de la figure 1 montrant ledit dispositif de régulation thermique;
- ―: la figure 3 représente dans une vue schématique en coupe transversale le moyeu de carter d'échappement associé au dispositif de régulation thermique.

La figure 1 représente une portion d'un ensemble de propulsion de type connu comportant un générateur de gaz associé à des turbines libres. Une structure monobloc inter-turbine 1 est disposée entre une turbine basse-pression 2 de générateur de gaz dont seule la partie aval à deux étages d'aubes 2a et 2b a été représentée au dessin et lesdites turbines libres dont seul le canal d'entrée 3 a été représenté au dessin. Ladite structure inter-turbine ou carter d'échappement 1 comporte une virole externe 4, délimitant extérieurement le moteur à ce niveau, une virole intermédiaire externe 5, une virole intermédiaire interne 6, reliée à la précédente par une pluralité de bras profilés 7, circonférentiellement et régulièrement répartis, une virole interne, caissonnée, délimitant une cavité annulaire en caisson 8a et formant un moyeu 8. Les viroles intermédiaires 5 et 6 délimitent un canal 9 de circulation des gaz chauds entre la sortie de turbine du générateur de gaz et l'entrée dans les turbines libres.

Comme représenté plus en détails sur les figures 2 et 3, ladite structure inter-turbine 1 est associée conformément à l'invention à un dispositif de régulation thermique, assurant notamment le réchauffage dudit moyeu 8 lors des phases transitoires de fonctionnement de la machine, particulièrement à un régime de décollage.

Ce dispositif comporte un tube 10 dont une première extrémité 10a est fixée sur la virole intermédiaire interne 6, au droit d'un trou de prélèvement 11 qui le met en communication avec la veine des gaz chauds circulant dans le canal 9. Le tube 10 traverse un orifice 12 ménagé sur la partie annulaire radialement externe 8b du moyeu 8 et constituant un passage de guidage coulissant. La partie radialement interne du tube 10 est ainsi logée dans la cavité annulaire 8a du moyeu 8 et la seconde extrémité du tube 10 comporte une collerette 10b. Sur la partie annulaire radialement interne 8c du moyeu 8, est placé, au droit de ladite seconde extrémité 10b du tube 10 un bloc 13 dont la position radiale peut être réglée grâce à un moyen de commande 14 de tout type connu, par exemple à vis. Un jeu jₒ est ainsi déterminé à froid entre les faces en regard de ladite collerette 10b et dudit bloc 13.

Du côté diamétralement opposé à l'orifice 12 de passage du tube 10 la partie radialement externe 8b du moyeu 8 comporte un trou d'évacuation 15 des gaz ayant circulé dans la cavité annulaire 8a du moyeu 8.

Le fonctionnement du dispositif de régulation thermique associé à la structure inter-turbine 1 qui vient d'être décrit peut être brièvement expliqué de la manière suivante. Si on désigne par R₁ le rayon de la seconde extrémité 10b du tube 10, par R₂ le rayon de la première extrémité 10a du tube 10, par T₁ la température, à un instant donné du fonctionnement de la machine, du moyeu 8, par T₂ la température, qui est pratiquement à tout instant identique, de la virole intermédiaire interne 6 et du tube 10, par a, le coefficient de dilatation thermique, également supposé identique de ladite virole intermédiaire interne 6 et dudit tube 10, la variation du jeu j entre les faces en regard de la collerette 10b du tube 10 et du bloc 13 ainsi obtenue est donnée par:

Δj = a R₂ T₂ - a (R₂ - R₁) T₂ - a R₁T₁
soit, on obtient:
Δj = a R₁ (T₂ - T₁) (1)

On détermine à l'arrêt, à froid, un jeu jₒ légèrement inférieur au jeu jₛ qui est prévu dans des conditions de fonctionnement stabilisées.

Au démarrage, T₂ augmente très vite par rapport à T₁. Il résulte de la formule (1) que le jeu j prend une valeur maximale correspondant également à une valeur maximale du débit de gaz chauds prélevés pour le réchauffage du moyeu 8. Très rapidement et compte-tenu du fait que l'efficacité du réchauffage a été calculée de manière à assurer ce résultat, la température T₁ se rapproche de la température T₂, l'écart entre T₂ et T₁ se réduit à une valeur minimale ainsi que la variation du jeu qui prend la valeur stabilisée jₛ.

En décélération, le prélèvement effectué retarde l'apparition d'un gradient inversé tel que la température T₁ devienne supérieure à la température T₂, ce qui correspond à un jeu inférieur à la valeur initiale jₒ.

L'invention qui vient d'être décrite permet ainsi d'obtenir les résultats recherchés, au moyen d'une régulation du débit de gaz prélevés par variation du jeu j, correspondant à la section de passage des gaz de réchauffe et obtenue par la combinaison des dilatations différentielles d'origine thermique entre les viroles de la structure inter-turbine 1 et le tube de prélèvement 10. Un débit maximal de gaz chaud est obtenu en phase transitoire de fonctionnement de la machine lorsque le moyeu a besoin d'être réchauffé et, au contraire, seul un débit minimal est assuré en régime stabilisé, évitant ainsi de porter préjudice aux performances de la machine.

## Revendications

1. Carter d'échappement de turbomachine à structure monobloc comportant notamment une virole externe (4), deux viroles intermédiaires (5, 6), reliées par des bras profilés (7) et délimitant la veine de circulation des gaz chauds et une virole interne (8), caissonnée formant moyeu caractérisé en ce qu'il est associé à un dispositif de régulation thermique constitué d'un tube (10) de prélèvement de gaz dont une première extrémité fixe (10a) est en communication avec ladite veine de gaz chauds et dont une seconde extrémité (10b) pénètre dans le caisson (8a) formé par le moyeu (8) de manière à ce que le débit de gaz prélevé soit régulé par la variation du jeu j entre la seconde extrémité (10b) de tube et la paroi coopérante (8c et 13) de moyeu qui résulte des déplacements radiaux relatifs entre lesdits tube (10) et moyeu (8) provenant de leur état thermique.

2. Carter d'échappement de turbomachine selon la revendication 1 dans lequel ladite première extrémité (10a) de tube est fixée sur ladite virole intermédiaire interne (6) et coopère avec un trou de prélèvement (11) ménagé sur ladite virole, ledit tube (10) traverse un passage de guidage coulissant constitué par un orifice (12) ménagé sur la partie radialement externe (8b) dudit moyeu (8) et ladite seconde extrémité de tube comporte une collerette (10b) qui fait face à un bloc (13) placé dans la partie radialement interne (8c) dudit moyeu (8).

3. Carter d'échappement de turbomachine selon la revendication 2 dans lequel un moyen complémentaire (14) est associé audit bloc (13), permettant de régler la position radiale du bloc (13) et en conséquence de fixer le jeu jₒ existant à froid entre ladite collerette (10b) et la face coopérante dudit bloc (13).

## Patentansprüche

1. Auslaßgehäuse für eine Turbomaschine mit Monoblockstruktur mit einem äußeren Ring (4), zwei mittleren Ringen (5, 6), die durch Profilarme (7) miteinander verbunden sind und den Zirkulationsströmung der heißen Gase begrenzen, und einem in Kastenbauweise ausgeführten inneren Ring (8), der eine Nabe bildet, dadurch gekennzeichnet, daß dem Auslaßgehäuse eine Vorrichtung zur thermischen Regulierung zugeordnet ist, die aus einem Gasentnahmerohr (10) besteht, dessen erstes festes Ende (10a) mit der genannten Srömung der heißen Gase in Verbindung steht, dessen zweites Ende (10b) derart in den von der Nabe (8) gebildeten Kasten (8a) eindringt, daß die Durchflußmenge des entnommenen Gases durch die Änderung des Spiels j zwischen dem zweiten Ende (10b) des Rohrs und der damit zusammenwirkenden Wand (8c und 13) der Nabe geregelt wird, einer Änderung, die von den aus dem thermischen Zustand von Rohr (10) und Nabe (8) herrührenden radialen Relativbewegungen zwischen Rohr (10) und Nabe (8) bewirkt wird.

2. Auslaßgehäuse für eine Turbomaschine nach Anspruch 1, bei dem das genannte erste Rohrende (10a) an dem inneren (6) der mittleren Ringe befestigt ist und mit einer an diesem Ring angebrachten Entnahmeöffnung (11) zusammenwirkt, wobei das Rohr (10) durch einen Durchgang zur Gleitführung tritt, der aus einer an dem radial äußeren Teil (8b) der Nabe (8) angebrachten Öffnung (12) besteht, und wobei das zweite Ende des Rohrs einen Kragen (10b) aufweist, der einem in dem radial inneren Teil (8c) der Nabe (8) angeordneten Block (13) gegenüberliegt.

3. Auslaßgehäuse für eine Turbomaschine nach Anspruch 2, bei dem dem Block (13) ein komplementäres Mittel (14) zugeordnet ist, das eine Regelung der radialen Position des Blocks (13) und dadurch eine Festlegung des in kaltem Zustand zwischen dem genannten Kragen (8b) und der damit zusammenwirkenden Seite des Blocks (13) herrschenden Spiels jₒ ermöglicht.

## Claims

1. Exhaust gas casing of a turboshaft engine, constructed as a single piece comprising notably an outer shell (4), two intermediate shells (5, 6), connected by radial profiled struts (7) and delimiting the circulatory stream of hot gases and an inner shell (8) of box section shape forming a hub characterised in that it is associated with a temperature regulating device constituted by a tube (10) for the drawing off of gases of which a first fixed end (10a) communicates with the said stream of hot gases and whose second end (10b) penetrates into the box section (8a) formed by the hub (8) in such manner that the volume of gas drawn off is controlled by the variation in the clearance j between the second end (10b) of the tube and the matching wall (8c and 13) of the hub which results from the relative radial movements between the said tube (10) and the hub (8) which derive from their thermal state.

2. Exhaust gas casing of a turboshaft engine in accordance with Claim 1 in which the said first end (10a) of the tube is fixed to the said inner intermediate shell (6) and operates in conjunction with a gas draw-off orifice (11) formed in the said shell, the said tube (10) passes through a sliding guide constituted by an orifice (12) formed on the radially outer part (8b) of the said hub (8) and the said second end of the tube comprises a flange (10b) which faces a block (13) placed in the radially inner part (8c) of the said hub (8).

3. Exhaust gas casing of a turboshaft engine in accordance with Claim 2 in which a complementary means (14) is associated with the said block (13), allowing the radial position of the block (13) to be adjusted and in consequence to set the existing cold clearance jₒ between the said flange (10b) and the matching face of the said block (13).
